# EUROPÄISCHE PATENTSCHRIFT

(11) **EP 2 330 267 B1**
(45) Veröffentlichungstag und Bekanntmachung des Hinweises auf die Patenterteilung: **25.12.2013**
(21) Anmeldenummer: 10173998.5
(22) Anmeldetag: 25.08.2010
(51) Int. Cl.: E05D 5/06, E05D 9/00

(54) **Fahrzeughaubenscharnier**
Vehicle cowling hinge
Charnière de capot de véhicule

(43) Veröffentlichungstag der Anmeldung: 08.06.2011
(73) Patentinhaber: Metalsa Automotive GmbH, 51702 Bergneustadt (DE)
(72) Erfinder: Wielgosz, Michael, 45134, Essen (DE)
(74) Vertreter: Kalkoff & Partner

(56) Entgegenhaltungen:
- EP-A2- 0 370 342
- DE-A1-102004 028 009
- DE-A1-102008 031 013
- US-A- 4 366 598

## Beschreibung

Die Erfindung betrifft ein Fabrzeughaubenscharnier mit einem Scharnierbügel, der
- eine Lagerstelle zur gelenkigen Verbindung mit einer Fahrzeugkarosserie und
- einen Verbindungsabschnitt zur Befestigung an einer Fahrzeughaube aufweist.

Fahrzeughaubenscharniere der eingangs genannten Art sind in vielfältigen Ausführungsformen aus dem Stand der Technik bekannt. Sie dienen in erster Linie dazu, Fahrzeughaben, wie Motorhauben oder Kofferraumklappen zwischen einer Schließposition und einer Öffnungsposition schwenkbar mit der Fahrzeugkarosserie zu verbinden. Um dabei einen möglichst großen Öffnungswinkel auch bei modern gestalteten Fahrzeugen zu erreichen, weisen die bekannten Fahrzeughaubenscharniere große Scharnierbügel auf, so dass bspw. im Kofferraumbereich eine große Be- und Entladeöffnung erreicht wird. Die hierbei verwendeten Scharnierbügel müssen eine hohe Festigkeit aufweisen und sind üblicherweise aus Stahl gebildet, wodurch sich jedoch ein erheblicher Fertigungsaufwand sowie hohe Kosten und ein hohes Eigengewicht ergibt. Darüber hinaus führen üblicherweise eingesetzte Schweißverfahren oftmals zu hohen Fertigungstoleranzen aufgrund der sich beim Schweißen ergebenden Wärmeausdehnung.

Zudem sind aus der DE 10 2004 028 009 A1 und der DE 10 2008 031 013 A1 Scharnierbügel aus Kunststoffbzw. einer Kombination aus Metall und Kunststoff bekannt, die ein geringes Eigengewicht aufweisen.

Der Erfindung liegt die Aufgabe zugrunde, ein Fahrzeughaubenscharnier bereitzustellen, das bei gleichzeitig hoher Festigkeit ein nur geringes Eigengewicht aufweist und zudem flexibel in der Herstellung unterschiedlich dimensionierter Scharnierbügel auf der Grundlage einheitlicher, metallischer Basisbauteile ist.

Die Erfindung löst die Aufgabe durch ein Fahrzeughaubenscharnier mit den Merkmalen des Anspruchs 1. Vorteilhafte Weiterbildungen der Erfindung sind in den abhängigen Ansprüchen angegeben.

Kennzeichnend für das erfindungsgemäße Fahrzeughaubenscharnier ist, dass der Scharnierbügel des Fahrzeughaubenscharniers zwei in Schwenkachsenrichtung des Scharnierbügels mit der Fahrzeugkarosserie betrachtet im Abstand voneinander angeordnete und aus metallischem Material gebildete Tragkörper aufweist, die zumindest abschnittsweise zur Bildung des Scharnierbügels mit einem die Tragkörper verbindenden Kunststoff ummantelt sind. Gemäß der Erfindung wird der Scharnierbügel somit erst durch die über den Kunststoff hergestellte Verbindung der beiden im Abstand voneinander angeordneten und somit nicht gegeneinander festgelegten Tragkörper hergestellt. Die Tragkörper dienen dabei zur Gewährleistung der erforderlichen Stabilität des Scharnierbügels, wohingegen der Kunststoff mit seinem niedrigen Eigengewicht zur Bildung des Scharnierbügels beiträgt, indem er die Tragkörper relativ zueinander festlegt und zusätzlich stabilisierend wirkt. Die Anordnung der Tragkörper im Abstand voneinander - in Schwenkachsenrichtung des Scharnierbügels mit der Fahrzeugkarosserie betrachtet - gewährleistet dabei, dass der Scharnierbügel eine hohe Widerstandsfähigkeit gegenüber den im Betrieb auftretenden Kräften aufweist.

Insgesamt weist der Scharnierbügel und somit auch das Fahrzeughaubenscharnier ein besonders geringes Eigengewicht bei gleichzeitig hoher Festigkeit auf. Der Kunststoff dient darüber hinaus als Dämpfungselement und verhindert besonders wirkungsvoll Klappergeräusch infolge einer Anlage des Scharnierbügels an angrenzenden Bauteilen am Fahrzeug.

Wie bereits eingangs dargelegt kann die relative Festlegung der Tragkörper zueinander allein über die Verwendung des Kunststoffs erfolgen. Nach einer besonders vorteilhaften Weiterbildung der Erfindung sind die Tragkörper jedoch an Verbindungsstellen des Scharnierbügels über Funktionselemente miteinander verbunden. Unter Verbindungsstellen werden dabei im Rahmen der Anmeldung solche Bereiche des Scharnierbügels verstanden, an denen dieser mit angrenzenden Bauteilen des Scharniers oder Fahrzeugs, bspw. der Fahrzeughaube oder Fahrzeugkarosserie oder mit weiteren Funktionselementen, wie bspw. einer Feder verbunden ist. Die Verwendung strukturverstärkender Funktionselemente für diese Bereiche des Scharnierbügels erhöht die Festigkeit des Scharnierbügels in ergänzender Weise und gewährleistet überdies eine sichere Anbindung des Scharnierbügels an angrenzende Bauteile an den entsprechenden Verbindungsstellen. Darüber hinaus ermöglichen die Funktionselemente eine Festlegung der Tragkörper relativ zueinander, so dass bspw. ein nachfolgender Kunststoffspritzvorgang besonders einfach durchgeführt werden kann, da auf eine Festlegung der Tragkörper zueinander verzichtet werden kann.

Die Ausgestaltung der Tragkörper und/oder der Funktionselemente insbesondere die zu deren Herstellung verwendeten Materialen kann entsprechend der gestellten Anforderungen frei gewählt werden, wobei bspw., jedoch nicht erfindungsgemäß, auch aus Kohlefaser hergestellte Tragkörper verwendet werden können, welche ein besonders geringes Eigengewicht des Scharnierbügels ermöglichen. Nach einer vorteilhaften Weiterbildung der Erfindung sind die Funktionselemente jedoch aus einem metallischen Werkstoff gebildet. Die Verwendung metallischer Werkstoffe zur Herstellung der Tragkörper und Funktionselemente, bspw. die Verwendung von Aluminiumlegierungen gewährleistet eine hohe Festigkeit des Scharnierbügels bei gleichzeitig niedrigen Herstellungskosten. Die Verwendung leichter metallischer Werkstoffe, wie bspw. die Verwendung von Aluminiumlegierungen ermöglicht es darüber hinaus, das Eigengewicht des Scharnierbügels in ergänzender Weise zu senken. Im Falle der Verwendung von Funktionselementen können diese grundsätzlich in beliebiger Weise mit den Tragkörpern verbunden werden, wobei vorzugsweise nicht thermische Fügeverfahren, bspw. die Verbindung über Schrauben oder Niete gewählt werden, die die Herstellung mit nur geringen Fertigungstoleranzen ermöglicht.

Die Anordnung des Kunststoffes an dem Tragkörper und/oder den Funktionselementen kann ebenfalls in beliebiger Weise erfolgen. So besteht bspw. die Möglichkeit, die Tragkörper und ggf. die Funktionselemente in einen bereits ausgeformten Kunststoffkörper form- und/oder stoffschlüssig einzusetzen, um so den Scharnierbügel zu bilden. Nach einer besonders vorteilhaften Ausgestaltung der Erfindung sind die Tragkörper und/oder die Funktionselemente jedoch mit Kunststoff umspritzt. Ein derart ausgebildeter Scharnierbügel lässt sich besonders einfach und kostengünstig herstellen. Darüber hinaus können im Kunststoffspritzprozess gezielt einzelne Bereiche ausgewählt werden, die mit Kunststoff umspritzt werden, wohingegen andere Bereiche frei bleiben können.

Die Ausgestaltung der Lagerstelle, welche zur gelenkigen Verbindung der Fahrzeughaube mit einer an der Karosserie angeordneten Halterung in Eingriff bringbar ist, kann in beliebiger Weise unter Berücksichtigung der jeweiligen Anforderungen erfolgen. Nach einer besonders vorteilhaften Ausgestaltung ist die Lagerstelle jedoch durch ein die Tragkörper verbindenden Metallkörper gebildet, welcher mit einem Lagereigenschaften aufweisenden Kunststoff umspritzt ist. Unter einem Lagereigenschaften aufweisenden Kunststoff werden dabei solche Kunststoffe verstanden, die gute Gleiteigenschaften bei nur geringem Verschleiß aufweisen. Die Verwendung eines derartigen Kunststoffs gewährleistet einen zuverlässigen Betrieb und verhindert in besonders zuverlässiger Weise eine Geräuschentwicklung aufgrund von Relativbewegungen der Lagerstelle gegenüber der entsprechenden Aufnahme.

Die Ausgestaltung der Tragkörper, welche dem Scharnierbügel die grundsätzliche Stabilität verleihen, kann grundsätzlich entsprechend der bestehenden Anforderungen frei gewählt werden. Nach einer vorteilhaften Ausgestaltung der Erfindung sind die Tragkörper jedoch durch ebene Metallkörper gebildet, die senkrecht zur Schwenkachse betrachtet, parallel im Abstand voneinander angeordnet sind. Die Verwendung derart ausgestalteter Tragkörper bspw. in Form von speziell ausgestalteten flachen Metallblechen weist den Vorteil auf, dass der durch diese Tragkörper gebildete Scharnierbügel eine hohe Widerstandsfähigkeit gegenüber den im Betrieb auftretenden Belastungen, gleichzeitig jedoch nur ein geringes Eigengewicht aufweist. Darüber hinaus bietet die Verwendung derartiger Tragkörper die Möglichkeit einer einfachen Anordnung angespritzter oder angesetzter Kunststoffelemente.

Ein Ausführungsbeispiel der Erfindung wird nachstehend mit Bezug auf die Zeichnungen erläutert. In den Zeichnungen zeigen:
- Fig. 1: eine perspektivische Ansicht eines Scharnierbügels und
- Fig. 2: im Inneren des Scharnierbügels von Fig. 1 angeordnete Tragkörper in einer perspektivischen Ansicht.

In Fig. 1 ist in einer perspektivischen Darstellung eine Ausführungsform eines Scharnierbügels 1 eines hier nicht dargestellten Fahrzeughaubenscharniers dargstellt. Der Scharnierbügel 1 weist, die in Fig. 2 ebenfalls in einer perspektivischen Darstellung abgebildeten Tragkörper 2a, 2b auf, die aus flachen metallischen Abschnitten gebildet sind. Die Tragkörper 2a, 2b sind dabei senkrecht zu einer Schwenkachse A und parallel zueinander im Abstand voneinander angeordnet. Der Abstand der Tragkörper 2a, 2b ist durch in unterschiedlichen Abschnitten an den Tragkörpern 2a, 2b angeordnete Funktionselemente festgelegt, wobei als Funktionselemente eine Lagerachse 7, Befestigungsaufnahmen 8 zur Anbindung des Scharnierbügels 1 an einer Fahrzeughaube und einer Federeinhängung 9 vorhanden sind.

Die Funktionselemente beabstanden die Tragkörper 2a, 2b und erhöhen zudem die Steifigkeit des Scharnierbügels 1. Die Funktionselemente 7, 8, 9 stellen Verbindungsstellen 3, 5, 6 dar, an welchen der Scharnierbügel 1 mit angrenzenden Bauteilen des Haubenscharniers oder weiterer Bauteile verbunden ist.

So dienen die Aufnahmen 8 zur starren Verbindung des Scharnierbügels 1 an einer hier nicht dargestellten Fahrzeughaube, wohingegen die Lagerachse 7 zur drehgelenkigen Anordnung des Scharnierbügels 1 an einer entsprechenden, hier ebenfalls nicht dargestellten, Aufnahme an der Karosserie vorgesehen ist. Die Federeinhängung 9 ermöglicht die Anordnung eines Federelements, welche eine Vorspannung der mit dem Scharnierbügel 1 angebunden Haube in eine Öffnungs- und oder Schließlage ermöglicht.

Die Tragkörper 2a, 2b sind durch einen Kunststoffkörper 4 zumindest teilweise ummantelt, wobei der Kunststoffkörper 4 dem Scharnierbügel 1 eine zusätzliche Stabilität verleiht sowie gleichzeitig als Dämpfungselement fungiert. Darüber hinaus weist der Kunststoffkörper 4 zur Erhöhung der Stabilität quer zu den Tragkörpern 2a, 2b verlaufende Querrippen 10 auf. Die Lagerachse 7 ist überdies mit einem gleitfähigen Kunststoffbeschichtet, um so eine gute Verschwenkbarkeit des Scharnierbügels 1 an der entsprechenden Aufnahme des Fahrzeughaubenscharniers zu gewährleisten.

## Patentansprüche

1. Fahrzeughaubenscharnier mit einem Scharnierbügel (1), der
- eine Lagerstelle (3) zur gelenkigen Verbindung mit einer Fahrzeugkarosserie und
- einen Verbindungsabschnitt (5) zur Befestigung an einer Fahrzeughaube aufweist,
**dadurch gekennzeichnet, dass**
der Scharnierbügel (1) zwei in Schwenkachsenrichtung (A) betrachtet im Abstand voneinander angeordnete und aus metallischem Material gebildete Tragkörper (2a, 2b) aufweist, die zumindest abschnittsweise mit einem die Tragkörper (2a, 2b) verbindenden Kunststoff (4) ummantelt sind, wobei die Tragkörper (2a, 2b) erst durch den Kunststoff (4) in ihrer Position relativ zueinander festgelegt sind.

2. Fahrzeughaubenscharnier nach Anspruch 1, **dadurch gekennzeichnet, dass** die Tragkörper (2a, 2b) an Verbindungsstellen (3, 5, 6) des Scharnierbügels (1) über strukturverstärkende Funktionselemente (7, 8, 9) miteinander verbunden sind.

3. Fahrzeughaubenscharnier nach Anspruch 2, **dadurch gekennzeichnet, dass** die Funktionselemente (7, 8, 9) aus einem metallischen Werkstoff gebildet sind.

4. Fahrzeughaubenscharnier nach einem der vorhergehenden Ansprüche, **dadurch gekennzeichnet, dass** die Tragkörper (2a, 2b) und/oder die Funktionselemente (7, 8, 9) mit Kunststoff (4) umspritzt sind.

5. Fahrzeughaubenscharnier nach einem der vorhergehenden Ansprüche, **dadurch gekennzeichnet, dass** die Lagerstelle (3) mit einem Lagereigenschaften aufweisenden Kunststoff umspritzt ist.

6. Fahrzeughaubenscharnier nach einem der vorhergehenden Ansprüche, **dadurch gekennzeichnet, dass** die Tragkörper (2a, 2b) durch einen Metallkörper gebildet sind, die senkrecht zur Schwenkachse (A), parallel im Abstand zueinander angeordnet sind.

## Claims

1. A vehicle bonnet hinge with a hinge bracket (1), which
- has a bearing position (3) for jointed connection with a vehicle body and
- a connection section (5) for fastening on a vehicle bonnet,
**characterized in that**
the hinge bracket (1) has two supporting bodies (2a, 2b) arranged at a distance from each other when viewed in the swivel axis direction (A) and made of a metallic material, which are encased at least in sections in a plastic (4) connecting the supporting bodies (2a, 2b), wherein the supporting bodies (2a, 2b) are fixed in their position relative to each other first by the plastic (4).

2. The vehicle bonnet hinge according to claim 1, **characterized in that** the supporting bodies (2a, 2b) are interconnected at joints (3, 5, 6) of the hinge bracket (1) via structure-reinforcing functional elements (7, 8, 9).

3. The vehicle bonnet hinge according to claim 2, **characterized in that** the functional elements (7, 8, 9) are made of a metallic substance.

4. The vehicle bonnet hinge according to one of the preceding claims, **characterized in that** the supporting bodies (2a, 2b) and/or the functional elements (7, 8, 9) are coated in plastic (4).

5. The vehicle bonnet hinge according to one of the preceding claims, **characterized in that** the bearing position (3) is coated in a plastic having bearing properties.

6. The vehicle bonnet hinge according to one of the preceding claims, **characterized in that** the supporting bodies (2a, 2b) are formed by a metal body, which are arranged perpendicular to the swivel axis (A) and parallel at a distance from each other.

## Revendications

1. Charnière de capot de véhicule avec un étrier de charnière (1), comportant
- un point d'appui (3) pour l'assemblage articulé avec une carrosserie de véhicule, et
- une section d'assemblage (5) pour la fixation à un capot de véhicule,
**caractérisée en ce que**
l'étrier de charnière (1) comporte deux corps de support (2a, 2b) constitués d'un matériau métallique et espacés l'un de l'autre dans le sens de l'axe de pivotement (A), lesquels sont recouverts au moins par endroits d'un plastique (4) reliant les corps de support (2a, 2b), dans laquelle les corps de support (2a, 2b) sont fixés seulement par le plastique (4) dans leur position l'un par rapport à l'autre.

2. Charnière de capot de véhicule selon la revendication 1, **caractérisée en ce que** les corps de support (2a, 2b) sont reliés entre eux en des points d'assemblage (3, 5, 6) de l'étrier de charnière (1) par des éléments fonctionnels (7, 8, 9) renforçant la structure.

3. Charnière de capot de véhicule selon la revendication 2, **caractérisée en ce que** les éléments fonctionnels (7, 8, 9) sont constitués d'un matériau métallique.

4. Charnière de capot de véhicule selon l'une des revendications précédentes, **caractérisée en ce que** les corps de support (2a, 2b) et/ou les éléments fonctionnels (7, 8, 9) sont enrobés de plastique (4).

5. Charnière de capot de véhicule selon l'une des revendications précédentes, **caractérisée en ce que** le point d'appui (3) est enrobé d'un plastique présentant des propriétés d'appui.

6. Charnière de capot de véhicule selon l'une des revendications précédentes, **caractérisée en ce que** les corps de support (2a, 2b) sont constitués d'un corps métallique agencés perpendiculairement à l'axe de pivotement (A) et espacés de façon parallèle les uns par rapport aux autres.
